# EUROPÄISCHE PATENTSCHRIFT

(11) **EP 0 379 538 B1**
(45) Veröffentlichungstag und Bekanntmachung des Hinweises auf die Patenterteilung: **01.04.1992**
(21) Anmeldenummer: 89906714.4
(22) Anmeldetag: 19.06.1989
(51) Int. Cl.: F01N 7/08, F02F 7/00

(54) **DEN RAUM ZWISCHEN V-FÖRMIG ANGEORDNETEN ZYLINDERREIHEN EINER BRENNKRAFTMASCHINE ÜBERDECKENDE HAUBE**
SHROUD FOR COVERING THE SPACE BETWEEN CYLINDER ROWS OF A V-SHAPED INTERNAL COMBUSTION ENGINE
CHEMISE RECOUVRANT L'ESPACE ENTRE LES RANGEES DE CYLINDRES AGENCEES EN V DANS UN MOTEUR A COMBUSTION INTERNE

(30) Priorität: 13.07.1988 DE 3823685
(43) Veröffentlichungstag der Anmeldung: 01.08.1990
(73) Patentinhaber: MTU MOTOREN- UND TURBINEN-UNION FRIEDRICHSHAFEN GMBH, D-88040 Friedrichshafen (DE)
(72) Erfinder: CUBON, Peter, D-8990 Lindau (DE); SUDMANNS, Hans, D-7990 Friedrichshafen 1 (DE); TEETZ, Christoph, D-7990 Friedrichshafen 1 (DE)
(86) Internationale Anmeldenummer: DE8900404
(87) Internationale Veröffentlichungsnummer: WO9000673

(56) Entgegenhaltungen:
- DE-A- 3 018 742
- DE-C- 3 631 312
- FR-A- 2 343 892

## Beschreibung

Die Erfindung betrifft eine den Raum zwischen V-förmig angeordneten Zylinderreihen einer Brennkraftmaschine überdeckende Haube nach dem Oberbegriff des Anspruchs 1, wie sie beispielsweise aus der DE-C-36 35 478 als bekannt hervorgeht.

In der DE-C- 36 35 478 ist die Ausbildung eines Gehäuses dargestellt, das das Staurohr einer Brennkraftmaschine und die Brenngase von den Zylinderköpfen zum Staurohr überleitende Abgasleitungen gasdicht einschließt. Das gekühlte Gehäuse befindet sich im Raum zwischen den Zylinderreihen der Brennkraftmaschine, die V-förmig angeordnet sind. Das Gehäuse besteht aus einem Unterteil und einem Oberteil, von denen letzteres Anlageflächen sowohl an den Zylinderköpfen als auch am Kurbelgehäuse besitzt. Zum gasdichten Einschluß des Staurohrs und der zum Staurohr führenden Abgasleitungen müssen, wie jedoch nicht dargestellt, die Anlageflächen an den Zylinderköpfen durch Ringdichtungen zwischen den Zylinderköpfen und dem Gehäuseoberteil abgedichtet, und ferner das Gehäuseoberteil mit einem Deckel versehen werden. Ferner muß eine dichte Anlage des Gehäuseoberteils am Gehäuseunterteil oder, wenn der abgasdichte Raum anstelle von einem Gehäuseunterteil durch die Wandungen des Kurbelgehäuses begrenzt ist, des Gehäuseoberteils am Kurbelgehäuse vorgesehen sein. Wegen der auftretenden hohen Temperaturen sind in den Dichtbereichen hochtemperaturfeste Graphitdichtungen erforderlich, die jedoch den Nachteil eines geringen Dehnungsvermögens besitzen. Da das Gehäuseoberteil zum einen am Kurbelgehäuse aufliegt und zum anderen zugleich Dichtflächen mit den Zylinderköpfen bildet, und hochtemperaturfeste Dichtungen mit nur geringer Dehnungsfähigkeit verwendet werden sollten, müssen möglichst enge Fertigungstoleranzen gesetzt werden, um möglichst kleine Lagetoleranzen zu erreichen, was allerdings zu hohen Fertigungskosten führt. Wegen der dennoch unvermeidlichen Toleranzen und der im Betrieb der Brennkraftmaschine auftretenden starken Wärmeverzüge müssen hohe Vorspannungen im Bereich der Dichtflächen wirken, um Undichtwerden zu vermeiden. Hohe Vorspannungen bedingen jedoch wiederum hohe Schraubkräfte, die in das Kurbelgehäuse und die Zylinderköpfe eingeleitet werden und unter Umständen zu unerwünschten Verformungen der Zylinderlaufbüchsen oder anderer Teile der Brennkraftmaschine führen.

Der Erfindung liegt die Aufgabe zugrunde, die Abdichtung eines von einer Haube überdeckten Raumes zwischen zwei Zylinderreihen eines V-Motors sicherzustellen, ohne daß besondere Anforderungen an die Fertigungstoleranzen zu stellen, oder ein besonders hohes Dehnvermögen der Dichtungen zu verlangen sind, und zur Erzielung einer guten Abdichtung dennoch keine hohen Kräfte in ungünstigen Bereichen des Motors eingeleitet werden müssen.

Diese Aufgabe wird bei einer gattungsgemäßen Ausbildung durch die kennzeichnenden Merkmale des Anspruchs 1 gelöst. Durch die Ausbildung der Haube mit einem zentralen Haubenteil, das nur am Kurbelgehäuse und nicht an den Zylinderköpfen anliegt, und keilförmigen Haubenteilen, die in V-förmigen Ausschnitten zwischen dem zentralen Gehäuseteil und den Zylinderköpfen eingesetzt sind, sind die verschiedenen Dichtflächen separaten Bauteilen zugeordnet, die unabhängig voneinander befestigt werden und gegeneinander verschieblich sind. Durch die separate Befestigung in Verbindung mit der besonderen Ausbildung der Haubenteile sind die Anpreßkräfte und damit die Dichtwirkung unabhängig von den aufgrund von Fertigungstoleranzen entstehenden Lagetoleranzen. Es können deshalb von vorneherein geringere Vorspannungen im Bereich der Dichtflächen vorgesehen werden, wodurch auch die Beanspruchung der Motorbauteile durch einzuleitende Kräfte sinkt.

Ein Ausführungsbeispiel der Erfindung ist in einer Zeichnung dargestellt und wird im folgenden näher beschrieben; es zeigt die einzige Figur einen querschnitt durch eine Brennkraftmaschine im Bereich des Staurohrs.

Bei der in der Figur im querschnitt dargestellten Brennkraftmaschine 1 mit V-förmig angeordneten Zylinderreihen ist das Staurohr 5 ebenso wie die die Brenngase von den Zylindern 4 zum Staurohr 5 überführenden Abgasleitungen 6 in einem abgasdichten Raum im Bereich zwischen den Zylinderreihen angeordnet. Der abgasdichte Raum wird durch entsprechende Wandungen des Kurbelgehäuses 7 und eine das Kurbelgehäuse 7 überdeckende Haube gebildet. Die den Raum überdeckende Haube wird aus einem zentralen Haubenteil 2, das auf dem Kurbelgehäuse 7 aufliegt, und keilförmigen Haubenteilen 3 gebildet, die als Rohrkrümmer ausgebildet sind und die Zylinderköpfe 10 mit dem zentralen Haubenteil 2 verbinden. Die Endflächen der Haubenteile 3 liegen dichtend am zentralen Haubenteil 2 und an den Zylinderköpfen 10 an. In den Anlageflächen sind jeweils Ringdichtungen 8 und 9 zum Ausgleich von Formtoleranzen angeordnet. Auf eine der Ringdichtungen kann dabei auch verzichtet werden. Die Haubenteile 3 sind mit jeweils zwei Schrauben 11 mit hohem Dehnvermögen, beispielsweise Dehnschrauben, am Kurbelgehäuse 7 angeschraubt.

Aufgrund ihrer keilförmigen Ausbildung und ihrer Verschiebbarkeit gegenüber dem zentralen Haubenteil 2 können die Haubenteile 3 Lagetoleranzen und Wärmeverzug durch Änderung ihrer Höhenlage ausgleichen. Die Dichtwirkung ist unabhängig von den Lagetoleranzen. Die Kräfte, mit der die Dichtflächen der keilförmigen Haubenteile 3 in ihrer Anlage am zentralen Haubenteil 2 und an den Zylinderköpfen 10 angepreßt werden, hängen somit alleine von dem erwarteten Wärmeverzug der Brennkraftmaschine ab, und nicht von Lagetoleranzen. Dementsprechend niedrig sind die von Schrauben 11 in die Motorstruktur eingeleiteten Kräfte. Da der Wärmeverzug des Motors von den Schrauben 11 unter Verlagerung der keilförmigen Haubenteile 3 aufgenommen wird, können Dichtelemente mit geringem Dehnungsvermögen, beispielsweise Graphitdichtungen, eingesetzt werden, die hochtemperaturbeständig sind.

Der Ausgleich von Formtoleranzen am zentralen Haubenteil 2 kann durch eine Dichtung 12 in der Auflage am Kurbelgehäuse 7 erfolgen. Lagetoleranzen haben keinen Einfluß auf die Abdichtung.Die am zentralen Haubenteil 2 aufliegenden Haubenteile 3 erhöhen zusätzlich die Anpreßkraft des Haubenteils 2 auf das Kurbelgehäuse 7. Die Dichtwirkung zwischen Kurbelgehäuse 7 und Haubenteil 2 wird dadurch erhöht. Die von den Haubenteilen 3 am zentralen Haubenteil 2 ausgeübte Kraft kann bei der Auslegung der Anzahl der Befestigungsschrauben für das zentrale Haubenteil 2 berücksichtigt werden.

Weiter ist vorteilhaft, daß in die Zylinderköpfe aufgrund der Befestigung der Haubenteile 3 mit Schrauben 11 im Kurbelgehäuse 7 nur Querkräfte eingeleitet werden. Da sich die Anpreßkräfte in Grenzen halten und über die Anlageflächen verteilt eingeleitet werden, ist die Gefahr einer unerwünschten Verformung insbesondere im Bereich der Laufbüchsen ausgeschlossen.

## Patentansprüche

1. Den Raum zwischen V-förmig angeordneten Zylinderreihen einer Brennkraftmaschine überdeckende Haube zum gasdichten Einschluß des im Bereich zwischen den Zylinderreihen angeordneten Staurohrs und der die Brenngase von den Zylindern zum Staurohr überführenden Abgasleitungen, mit Anlageflächen der Haube am Kurbelgehäuse und an den Zylinderköpfen der Brennkraftmaschine, dadurch gekennzeichnet, daß die Haube mit einem zentralen, am Kurbelgehäuse (7) aufliegenden Haubenteil (2) und Haubenteilen (3) ausgeführt ist, die wie Keile dichtend in V-förmige Ausschnitte zwischen dem zentralen Haubenteil (2) und den Zylinderköpfen (10) eingesetzt sind, und durch Befestigung mit Schrauben (11) mit hohem Dehnungsvermögen am Kurbelgehäuse (7) in die V-förmigen Ausschnitte hineingezogen werden.

2. Haube nach Anspruch 1, dadurch gekennzeichnet, daß die Haubenteile (3) als Rohrkrümmer mit keilförmig geneigten Endflächen ausgebildet sind.

## Claims

1. A shroud covering the space between banks of cylinders of an internal-combustion engine arranged in a V-type configuration, for enclosing in a gas-tight manner the constant-pressure manifold disposed in the region between the banks of cylinders and the exhaust ducts conveying the combustion gases from the cylinders to the constant-pressure manifold, with abutment surfaces of the shroud on the crankcase and on the cylinder heads of the internal-combustion engine, characterised in that the shroud is formed with a central shroud portion (2) supported on the crankcase (7) and shroud portions (3) which are inserted fluid-tightly in the manner of wedges in V-shaped recesses between the central shroud portion (2) and the cylinder heads (10) and, by being fastened with screws (11) with a high expansion capacity to the crankcase, they are drawn into the V-shaped recesses.

2. A shroud according to Claim 1, characterised in that the shroud portions (3) are in the form of tubular elbows with end surfaces inclined in a wedge-shaped manner.

## Revendications

1. Capot recouvrant l'espace compris entre des rangées de cylindres, disposées en V, d'un moteur à combustion interne, et destiné à enclore hermétiquement le pot d'échappement disposé entre ces rangées de cylindres et des tuyaux d'échappement qui font passer les gaz brûlés, de ces cylindres à ce pot d'échappement, ce capot comportant des surfaces de portée contre le carter et contre les têtes des cylindres du moteur, capot caractérisé en ce qu'il est composé d'une partie centrale (2), posée sur le carter (7), et d'éléments (3) de capot qui sont insérés hermétiquement, à la façon de coins, dans des vides en V entre cette partie centrale (2) et les têtes (10) de cylindres et qui sont introduits à force, dans ces vides en V, au moyen de vis (11), à grand coefficient d'allongement, assurant la fixation au carter.

2. Capot selon la revendication 1, caractérisé en ce que les éléments (3) de capot ont la configuration de raccords courbes à faces d'extrémité inclinées en forme de coins.
